# EUROPÄISCHE PATENTSCHRIFT

(11) **EP 2 189 244 B1**
(45) Veröffentlichungstag und Bekanntmachung des Hinweises auf die Patenterteilung: **05.11.2014**
(21) Anmeldenummer: 09014399.1
(22) Anmeldetag: 18.11.2009
(51) Int. Cl.: B24B 23/02, B24B 55/05

(54) **Winkelschleifgerät mit Schutzhaube**
Angle grinder with protective covering
Appareil de meulage d'angle doté d'un capot protecteur

(30) Priorität: 20.11.2008 DE 102008059249
(43) Veröffentlichungstag der Anmeldung: 26.05.2010
(73) Patentinhaber: Metabowerke GmbH, 72622 Nürtingen (DE)
(72) Erfinder: Pietzsch, Martin, 98596 Trusetal (DE)
(74) Vertreter: Raunecker, Klaus Peter

(56) Entgegenhaltungen:
- EP-A1- 1 908 549
- DE-C1- 4 423 889
- DE-U1- 29 717 099
- DE-U1-202005 009 030

## Beschreibung

Die Erfindung betrifft ein motorisch angetriebenes Werkzeuggerät, insbesondere Winkelschleifgerät, mit einem die elektromotorischen Komponenten aufnehmenden Maschinengehäuseteil und einem die Getriebekomponenten aufnehmendem Getriebegehäuseteil, mit einer Motorwelle und einer Werkzeugspindel, wobei ein rotierend antreibbares Werkzeug von der Werkzeugspindel antreibbar ist, und mit einer das rotierend antreibbare Werkzeug teilweise umfangenden Schutzhaube, die am Werkzeuggerät werkzeuglos anbringbar und abnehmbar und gegenüber dem Werkzeuggerät in verschiedene Drehstellungen bringbar ist, wobei die Schutzhaube einen im wesentlichen in der Ebene des Werkzeugs erstreckten scheibenförmigen Teil und radial außen einen den Rand des Werkzeugs umfangenden Randteil aufweist.

Es sind in der Vergangenheit zahlreiche Möglichkeiten der vorzugsweise werkzeuglosen Befestigung von Schutzhauben an Winkelschleifgeräten bekannt geworden. Es wird beispielhaft auf DE 198 41 409 C1, DE 101 58 334 C1, DE 102 35 923 B4 oder EP 1 908 549 A1 hingewiesen. Bei bekannten Schutzhaubenbefestigungen bei Winkelschleifern umfasst die schutzhaube einen in axialer Richtung erstrecken Schutzhaubenkragen, mit dem die Schutzhaube in der einen oder anderen Weise am Werkzeuggerät befestigt wird. Dies erfordert stets einen in axialer Richtung ausladenden Bauraum, was als nachteilig anzusehen ist.

Aus der DE 44 23 889 C1 ist eine Schutzhaube für eine Handwerkzeugmaschine bekannt, wobei die Schutzhaube mit einer Seitenwand am Lagerschild der Arbeitsspindel einer Handwerkzeugmaschine, insbesondere eines Winkelschleifers, lösbar befestigt ist. So greifen mit der Seitenwand verbundene Führungsnasen in eine am Lagerschild vorhandene Ringnut ein. Diese weist Durchbrechungen auf, durch die die Führungsnasen in die Ringnut einschiebbar sind. Um die Schutzhaube am Lagerschild der Maschine einfach montierbar und demontierbar zu machen, weist die Seitenwand der Schutzhaube einen sich über 180° erstreckenden Innenrand auf, an dem die Führungsnasen axial ausgeformt sind. Die Ringnut, in die die Führungsnasen durch die Durchbrechungen einschiebbar sind, ist an der Stirnseite des Lagerschilds ausgebildet. An diesem ist stirnseitig ein Haltering befestigt, der die Schutzhaube an ihrem Innenrand übergreift und axial am Lagerschild fixiert. Durch eine Verdrehung der Schutzhaube relativ zu dem Lagerschild wird verhindert, dass die Schutzhaube von dem Lagerschild abgezogen werden kann.

Ferner ist aus der DE 20 2005 009 030 U1 eine Handschleifmaschine, insbesondere ein Winkelschleifer, mit einem Schleifteller sowie einer diesen teilweise umgreifenden Schutzhaube bekannt. Letztere ist ebenfalls werkzeuglos befestigbar und abnehmbar.

Hiervon ausgehend liegt der vorliegenden Erfindung die Aufgabe zugrunde, ein Werkzeuggerät, insbesondere Winkelschleifgerät der eingangs genannten Art weiter dadurch zu verbessern, dass die Anbringung der Schutzhaube platzsparender realisierbar ist.

Diese Aufgabe wird bei einem Werkzeuggerät mit den eingangs genannten Merkmalen erfindungsgemäß dadurch gelöst, dass der scheibenförmige Teil der Schutzhaube eine randoffene Ausnehmung aufweist und im wesentlichen in seiner Ebene in die bestimmungsgemäße Montageposition an einem Halsabschnitt des Werkzeuggeräts aufschiebbar ist, in der der Halsabschnitt in der randoffenen Ausnehmung des scheibenförmigen Teils aufgenommen ist, wobei der Halsabschnitt ein in seiner Umfangsrichtung durchgehend oder unterbrochen erstrecktes, insbesondere nutförmiges Aufnahmemittel für den die randoffene Ausnehmung begrenzenden Randabschnitt des scheibenförmigen Teils der Schutzhaube aufweist, so dass der Randabschnitt des scheibenförmigen Teils beim Aufschieben auf den Halsabschnitt in das Aufnahmemittel eingreift und damit die Schutzhaube in axialer Richtung formschlüssig an dem Halsabschnitt gehalten ist, und dass die Schutzhaube in ihrer Montageposition durch ein Belastungs- oder Sperrmittel in Umfangsrichtung und in radialer Richtung gegen Lösen oder Verdrehen gestützt ist. Dabei wirkt das Belastungs- oder Sperrmittel, welches die Schutzhaube in Eingriff mit dem Aufnahmemittel am Halsabschnitt des Werkzeuggeräts halten soll, auf den Randteil der Schutzhaube ein.

Durch die erfindungsgemäße Ausbildung des Werkzeuggeräts und seiner Schutzhaube kann auf einen in axialer Richtung ausladenden Spannkragen bei der Schutzhaube verzichtet werden. Vielmehr wird die Schutzhaube mit ihrem im Wesentlichen in der Ebene des scheibenförmigen Teils der Schutzhaube liegenden und darin auslaufenden Randabschnitt am Halsabschnitt des Werkzeuggeräts gehalten. Es findet also ein in der Ebene des Schleifwerkzeugs beziehungsweise der Schutzhaube erfolgendes Aufschieben der Schutzhaube auf den Halsabschnitt statt. Typische Schutzhauben mit axialem Spannkragen werden hingegen in axialer Richtung in ihre bestimmungsgemäße Montageposition gebracht, was wie erwähnt axialen Bauraum erfordert beziehungsweise verbraucht und somit eine kompakte und flach bauende Ausbildung eines Werkzeuggeräts, insbesondere eines Winkelschleifers, im Bereich seines Getriebekopfs erschwert. Die Schutzhaube wird also in ihrer Ebene auf den Halsabschnitt des Werkzeuggeräts aufgeschoben und dann in der Regel verdreht, so dass die das rotierend antreibbare Werkzeug, insbesondere Schleif- oder Trennwerkzeug oder Sägeblatt, nur teilweise überfangende Schutzhaube in die vom Benutzer erwünschte Position gebracht werden kann. Typischerweise wird die Schutzhaube so positioniert, dass sie die dem Benutzer zugewandte Halbseite des Werkzeugs überfängt. Die Schutzhaube ist in axialer Richtung durch das formschlüssig wirkende Aufnahmemittel gehalten und in radialer Richtung sowie in Umfangsrichtung durch das Belastungs- oder Sperrmittel, welches verhindert, dass die Schutzhaube sich wieder in radialer Richtung aus dem Aufnahmemittel löst oder verdrehen kann.

Die randoffene Ausnehmung erfasst typischerweise und vorzugsweise einen Umfangswinkel von 120° - 180°, insbesondere von 140° - 170° und weiter insbesondere von 150° - 170°.

Eine optimale flache Bauform wird erreicht, wenn der die randoffene Ausnehmung begrenzende Randabschnitt des scheibenförmigen Teils in derselben Ebene verläuft wie der übrige Bereich des scheibenförmigen Teils der Schutzhaube.

Der genannte Halsabschnitt des Werkzeuggerät wird vorzugsweise von einem integralen Wandabschnitt eines Gehäuseteils des Werkzeuggeräts gebildet.

Nach einer bevorzugten Ausführungsform des erfindungsgemäßen Werkzeuggeräts weist der Halsabschnitt eine in Umfangsrichtung durchgehende nach radial außen öffnende Nut auf, welche das Aufnahmemittel bildet und deren Nutbreite im Wesentlichen der Dicke des die randoffene Ausnehmung begrenzenden Randabschnitts des scheibenförmigen Teils entspricht, so dass der Randabschnitt in der Nut aufnehmbar ist.

Die axiale Erstreckung des Halsabschnitts beträgt vorzugsweise nur 3 - 10 mm, insbesondere 3 - 8 mm, und weiter insbesondere 3 - 6 mm.

Weiter erweist es sich als vorteilhaft, wenn die axiale Erstreckung des Halsabschnitts geringer ist als die axiale Erstreckung eines abtriebsseitigen Getrieberads, insbesondere Tellerrads, einer Winkelgetriebeanordnung und der Halsabschnitt das Getrieberad radial außerhalb umgibt.

Es erweist sich weiterhin als vorteilhaft, wenn am Randteil der Schutzhaube mehrere in Umfangsrichtung aufeinanderfolgende Ausnehmungen oder Vertiefungen ausgebildet sind, mit denen das Belastungs- oder Sperrmittel zusammenwirken kann.

Weiter erweist es sich als vorteilhaft, wenn der Randteil der Schutzhaube in Richtung unter das Schleifwerkzeug nach radial innen gekröpft ist und die Ausnehmungen oder Vertiefungen in dem gekröpften Bereich ausgebildet sind.

Die Ausnehmungen oder Vertiefungen, vorzugsweise am Randteil der Schutzhaube, können in vorteilhafter Weise durch Prägungen gebildet sein.

Weiter erweist es sich als vorteilhaft, wenn die Ausnehmungen oder Vertiefungen am Randteil der Schutzhaube, und zwar an einem freien Randabschnitt ausgebildet sind. In diesem Fall lassen sich die Ausnehmungen oder Vertiefungen sehr effektiv durch Prägungen, das heißt durch verformende Verfahren herstellen.

Das erwähnte Belastungs- oder Sperrmittel ist vorzugsweise federvorgespannt und belastet damit die Schutzhaube in Richtung auf ihre bestimmungsgemäße Montagestellung.

Das Belastungs- oder Sperrmittel greift dabei in axialer und/oder radialer Richtung in Ausnehmungen oder Vertiefungen in dem scheibenförmigen Teil oder in dem Randteil der Schutzhaube ein.

Das Belastungs- oder Sperrmittel kann nach einer bevorzugten Ausführungsform ein manuell und werkzeuglos betätigbares Eingriffsteil umfassen, das durch Betätigen außer Eingriff mit der Schutzhaube bringbar ist, so dass die Schutzhaube verdrehbar und dann auch von dem Werkzeuggerät lösbar ist.

Des weiteren erweist es sich als vorteilhaft, dass die Schutzhaube abnehmbar ist, ohne dass hierfür das Schleifwerkzeug von der Werkzeugspindel demontiert werden muss. Dies wird dadurch erreicht, dass der scheibenförmige Teil der Schutzhaube eine randoffene Ausnehmung aufweist und im wesentlichen in seiner Ebene in die bestimmungsgemäße Montageposition an einem Halsabschnitt des Werkzeuggeräts aufschiebbar ist und in der aufgeschobenen Position durch weitere Mittel, die an der Schutzhaube vorzugsweise radial außen angreifen, festlegbar ist. Hierin wird ein an sich selbständiger Erfindungsgedanke gesehen.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform des erfindungsgemäßen Werkzeuggeräts. In der Zeichnung zeigt:
- Figur 1: eine Schnittansicht durch einen nur teilweise dargestellten Getriebegehäuseteil eines erfindungsgemäßen Werkzeuggeräts in Form eines Winkelschleifers;
- Figur 2: eine perspektivische Ansicht der Schutzhaube des Winkelschleifers nach Figur 1 und
- Figur 3: eine perspektivische Ansicht der Schutzhaube mit Schleifwerkzeug und Spannmutter und mit einem Belastungs- oder Sperrmittel zur Fixierung der Schutzhaube in ihrer bestimmungsgemäßen Betriebsposition.

Figur 1 zeigt eine teilweise Schnittansicht eines Getriebekopfs 4 eines erfindungsgemäßen Werkzeuggeräts in Form eines Winkelschleifgeräts 2. Von dem Winkelschleifgerät 2 ist ferner eine Motorwelle 6 mit einem Ritzel 8 angedeutet, welches zusammen mit einem Tellerrad 10 eine Winkelgetriebeanordnung bildet. Das Tellerrad 10 ist beispielhaft einstückig mit einer Werkzeugspindel 12 ausgebildet, was in vorteilhafter Weise den axialen Bauraum der Winkelgetriebeanordnung reduziert, jedoch nicht zwingend erforderlich ist. Auf einen Gewindeabschnitt 14 der Werkzeugspindel 12 ist ein Schleifwerkzeug 16 aufgeschoben; es liegt axial an einem Stützflanschabschnitt 18 der Werkzeugspindel 12 an und ist durch eine Spannmutter 20 drehfest gegen die Werkzeugspindel 12 fixiert.

Außerdem ist eine Schutzhaube 22 in ihrer erfindungsgemäßen Montageposition an einem Halsabschnitt 24 des Winkelschleifgeräts 2 dargestellt. Die Schutzhaube 22 ist außerdem in den Figuren 2 und 3 perspektivisch dargestellt. Sie umfasst eine randoffene Ausnehmung 26, die einen Umfangswinkel von höchstens 180° erfasst. Diese Ausnehmung 26 ist mittig in einem scheibenförmigen Teil 28 der Schutzhaube 22 ausgebildet. An den scheibenförmigen Teil 28 schließt sich radial außen ein Randteil 30 an, welcher aus der Ebene des scheibenförmigen Teils 28 herausgebogen ist. Wie aus Figur 1 ersichtlich ist bildet der Randteil 30 zu dem scheibenförmigen Teil 28 nicht exakt einen rechten Winkel, sondern der Winkel ist etwas größer. An seinem axialen freien Ende ist der Randteil 30 nochmal nach radial innen gekröpft und untergreift gewissermaßen das Schleifwerkzeug 16 mit diesem gekröpften Bereich 32. In dem gekröpften Bereich 32 sind Vertiefungen 34 in Umfangsrichtung 36 aufeinanderfolgend ausgebildet. Die Vertiefungen 34 sind durch Prägungen, also durch eine materialverdrängende Verformung des gekröpften Bereichs 32 gebildet.

Am Halsabschnitt 24 des Werkzeuggeräts ist eine in Umfangsrichtung im beispielhaft dargestellten Fall durchgehende Nut 38 ausgebildet, deren Nutbreite im Wesentlichen der Dicke des die randoffene Ausnehmung 26 begrenzenden Randabschnitts 42 des scheibenförmigen Teils 28 der Schutzhaube 22 entspricht. Auf diese Weise ist die Schutzhaube in Richtung des Pfeils 44 (Figur 2), auf den Halsabschnitt 24 aufschiebbar, so dass der Randabschnitt 42 des scheibenförmigen Teils 28 der Schutzhaube in diese Nut 38 eingreifen kann. Dabei wird die Schutzhaube 22 in der Ebene ihres scheibenförmigen Teils 28 auf den Halsabschnitt 24 aufgeschoben, also in radialer Richtung. Die Schutzhaube 22 lässt sich dann in Eingriff mit der Nut 38 in Umfangsrichtung 36 in die schlussendliche in Figur 1 dargestellte Drehstellung verdrehen.

Damit die Schutzhaube nicht außer Eingriff mit der Nut 38 gerät ist ein Belastungs- oder Sperrmittel 46 vorgesehen, welches im beispielhaft jedoch bevorzugt dargestellten Fall mit dem gekröpften Bereich 32 des Randteils 30 der Schutzhaube 22 zusammenwirkt, indem das Belastungs- oder Sperrmittel 46 in eine der Vertiefungen 34 eingreift. Hierdurch wird eine formschlüssig wirkende Verdrehsicherung erreicht. Außerdem drückt das Belastungs- oder Sperrmittel 46 die Schutzhaube 22 nach radial innen und verhindert so, dass der Randabschnitt 42 des scheibenförmigen Teils 28 der Schutzhaube 22 außer Eingriff mit der Nut 38 gelangt. Hierfür umfasst das Belastungs- oder Sperrmittel 46 einen Anlagebereich 48, der von radial außen gegen den Randteil 30 der Schutzhaube 22 unter Federvorspannung nach radial innen anliegt.

Das Belastungs- oder Sperrmittel 46 umfasst im dargestellten Fall ein Eingriffsteil 50, welches nach Art einer Wippe gegenüber einem Lagerteil 52 schwenkbar ist und durch eine Feder 54 federvorgespannt ist. Diese Ausbildung belastet das Eingriffsteil 50 in Richtung auf einen Eingriff mit den Vertiefungen 34 in dem gekröpften Bereich 32 des Randteils 30 der Schutzhaube 22. Zugleich drückt das Eingriffsteil 50 mit seinem vorerwähnten Anlagebereich 48 radial nach innen gegen den Randteil 30 der Schutzhaube 22. Das Belastungs- oder Sperrmittel 46 beziehungsweise dessen unter Federvorspannung stehendes Eingriffsteil 50 lässt sich manuell auslenken, so dass das Eingriffsteil 50 aus den Vertiefungen 34 freikommt und so die Schutzhaube 22 in Umfangsrichtung 36 verdrehbar ist. Zum Lösen wird der Randteil 30 ganz aus dem Einflussbereich des Belastungs- oder Sperrmittel 46 verdreht und kann dann entgegen der Richtung des Pfeils 44 von dem Halsabschnitt 24 des Werkzeuggeräts abgezogen werden.

Durch die erfindungsgemäße Ausbildung lässt sich eine insgesamt sehr flach bauende Anordnung des Getriebekopfs des Werkzeuggeräts und der Schutzhaube realisieren.

## Patentansprüche

1. Motorisch angetriebenes Werkzeuggerät, insbesondere Winkelschleifgerät (2), mit einem die elektromotorischen Komponenten aufnehmenden Maschinengehäuseteil und einem die Getriebekomponenten aufnehmende Getriebegehäuseteil, mit einer Motorwelle (6) und einer Werkzeugspindel (12), wobei ein rotierend antreibbares Werkzeug (16) von der Werkzeugspindel (12) antreibbar ist, und mit einer das rotierend antreibbare Werkzeug (16) teilweise umfangenden Schutzhaube (22), die am Werkzeuggerät werkzeuglos anbringbar und abnehmbar und gegenüber dem Werkzeuggerät in verschiedene Drehstellungen bringbar ist, wobei die Schutzhaube (22) einen im wesentlichen in der Ebene des Werkzeugs (16) erstreckten scheibenförmigen Teil (28) und radial außen einen den Rand des Werkzeugs (16) umfangenden Randteil(30) aufweist, wobei der scheibenförmige Teil (28) der Schutzhaube (22) eine randoffene Ausnehmung (26) aufweist und im wesentlichen in einer Ebene in die bestimmungsgemäße Montageposition an einem Halsabschnitt (24) des Werkzeuggeräts aufschiebbar ist, in der der Halsabschnitt (24) dann in der randoffenen Ausnehmung (26) des scheibenförmigen Teils (28) aufgenommen ist, und wobei der Halsabschnitt (24) ein in seiner Umfangsrichtung durchgehend oder unterbrochen erstrecktes, insbesondere nutförmiges Aufnahmemittel (40) für den die randoffene Ausnehmung (26) begrenzenden Randabschnitt (42) des scheibenförmigen Teils (28) der Schutzhaube (22) aufweist, so dass der Randabschnitt (42) des scheibenförmigen Teils (28) beim Aufschieben auf den Halsabschnitt (24) in das Aufnahmemittel (40) eingreift und damit die Schutzhaube (22) in axialer Richtung formschlüssig an dem Halsabschnitt (24) gehalten ist, und wobei die Schutzhaube (22) in ihrer Montageposition durch ein Belastungs- oder Sperrmittel (46) in Umfangsrichtung (36) und in radialer Richtung gegen Lösen oder verdrehen gestützt ist, dadurch gekenntzeichnet, dass das Belastungs- oder Sperrmittel (46) auf den Randteil (30) der Schutzhaube (22) einwirkt.

2. Werkzeuggerät nach Anspruch 1, **dadurch gekennzeichnet, dass** die randoffene Ausnehmung (26) einen Umfangswinkel von 120° - 1809, insbesondere von 140° - 170°, insbesondere von 150° - 170° erfasst.

3. Werkzeuggerät nach Anspruch 1 oder 2, **dadurch gekennzeichnet, dass** der die randoffene Ausnehmung (26) begrenzende Randabschnitt (42) des scheibenförmigen Teils (28) in derselben Ebene verläuft wie der übrige Bereich des scheibenförmigen Teils (28) der Schutzhaube (22).

4. Werkzeuggeräts nach Anspruch 1, 2 oder 3, **dadurch gekennzeichnet, dass** der Halsabschnitt (24) von einem Wandabschnitt eines Gehäuseteils des Werkzeuggeräts gebildet ist.

5. Werkzeuggerät nach einem der vorstehenden Ansprüche, **dadurch gekennzeichnet, dass** der Halsabschnitt (24) eine in Umfangsrichtung durchgehende nach radial außen öffnende Nut (38) aufweist, welche das Aufnahmemittel (40) bildet und deren Nutbreite im wesentlichen der Dicke des die randoffene Ausnehmung (26) begrenzenden Randabschnitts (42) des scheibenförmigen Teils (28) entspricht, so dass der Randabschnitt (42) in der Nut (38) aufnehmbar ist.

6. Werkzeuggerät nach einem der vorstehenden Ansprüche, **dadurch gekennzeichnet, dass** die axiale Erstreckung des Halsabschnitts (24) nur 3 - 10 mm, insbesondere 3 - 8 mm, und weiter insbesondere 3 - 6 mm beträgt.

7. Werkzeuggerät nach einem der vorstehenden Ansprüche, **dadurch gekennzeichnet, dass** die axiale Erstreckung des Halsabschnitts (24) geringer ist als die axiale Erstreckung eines abtriebsseitigen Getrieberads, insbesondere Tellerrads (10), einer Wirkelgetriebeanordnung und der Halsabschnitt (24) das Getrieberad radial außerhalb umgibt.

8. Werkzeuggerät nach einem der Ansprüche 1 bis 7,
**dadurch gekennzeichnet, dass** am Randteil (30) der Schutzhaube (22) mehrere in Umfangsrichtung (36) aufeinanderfolgende Ausnehmungen oder Vertiefungen (34) ausgebildet sind, mit denen das Belastungs- oder Sperrmittel (46) zusammenwirkt.

9. Werkzeuggerät nach Anspruch 8, **dadurch gekennzeichnet, dass** der Randteil (30) der Schutzhaube (22) in Richtung unter das Schleifwerkzeug nach radial innen gekröpft ist und die Ausnehmungen oder Vertiefungen (34) in dem gekröpften Bereich (32) ausgebildet sind.

10. Werkzeuggerät nach einem der vorstehenden Ansprüche, **dadurch gekennzeichnet, dass** Ausnehmungen oder Vertiefungen (34) am Randteil (30) der Schutzhaube (22) durch Prägungen gebildet sind.

11. Werkzeuggerät nach Anspruch 10, **dadurch gekennzeichnet, dass** die Ausnehmungen oder Vertiefungen (34) am Randteil (30) der Schutzhaube (22), und zwar an einem freien Randabschnitt ausgebildet sind.

12. Werkzeuggerät nach einem der vorstehenden Ansprüche, **dadurch gekennzeichnet, dass** das Belastungs- oder Sperrmittel (46) federvorgespannt ist.

13. Werkzeuggerät nach einem der vorstehenden Ansprüche, **dadurch gekennzeichnet, dass** das Belastungs- oder Sperrmittel (46) in axialer und/oder radialer Richtung in Ausnehmungen oder Vertiefungen (34) in dem scheibenförmigen Teil (28) oder in dem Randteil (30) der Schutzhaube (22) eingreift.

14. Werkzeuggerät nach einem der vorstehenden Ansprüche, **dadurch gekennzeichnet, dass** das Belastungs- oder Sperrmittel (46) eine manuell und werkzeuglos betätigbares Eingriffsteil umfasst, das durch Betätigen gegen eine Federvorspannung außer Eingriff mit der Schutzhaube (22) bringbar ist, so dass die Schutzhaube verdrehbar ist.

## Claims

1. Motor-driven tool appliance, in particular an angle-grinding appliance (2), having a machine housing part which receives the electromotive components and a gearbox housing part which receives the gearbox components, having a motor shaft (6) and a tool spindle (12), wherein a tool (16) which is drivable in a rotating manner is drivable by said tool spindle (12), and having a protective hood (22) which partly encompasses said tool (16) which is drivable in a rotating manner, and which protective hood can be attached to, and removed from, the tool appliance without a tool and can be brought into various rotational positions in relation to said tool appliance, wherein the protective hood (22) has a disc-shaped part (28), which is extended substantially within the plane of the tool (16), and also, radially on the outside, an edge part (30) which encompasses the edge of said tool (16), wherein the disc-shaped part (28) of the protective hood (22) has a clearance (26) which is open at the edge, and said disc-shaped part (28) can be pushed, substantially in one plane, into the intended mounting position on a neck section (24) of the tool appliance, in which position said neck section (24) is then received in the clearance (26), which is open at the edge, in the disc-shaped part (28), and wherein said neck section (24) has an, in particular, groove-shaped receiving means (40), which is extended in a continuous or interrupted manner in its peripheral direction, for that edge section (42) of the disc-shaped part (28) of the protective hood (22) which delimits the clearance (26) which is open at the edge, so that the edge section (42) of the disc-shaped part (28) engages in the receiving means (40) when pushed onto the neck section (24) an the protective hood (22) is thereby held in a form-locking manner on said neck section (24) in the axial direction, and wherein, in its mounting position, said protective hood (22) is supported, in the peripheral direction (36) and in the radial direction, by a loading or blocking means (46) against detachment or twisting,
**characterised in that**
the loading or blocking means (46) acts upon the edge part (30) of the protective hood (22).

2. Tool appliance according to Claim 1, **characterised in that** the clearance (26) which is open at the edge covers a peripheral angle of 120° to 180°, particularly 14° to 170°, particularly 150° to 170°.

3. Tool appliance according to Claim 1 or 2, **characterised in that** that edge section (42) of the disc-shaped part (28) which delimits the clearance (26) which is open at the edge extends in the same plane as the remaining region of the disc-shaped part (28) of the protective hood (22).

4. Tool appliance according to Claim 1, 2 or 3, **characterised in that** the neck section (24) is formed by a wall section of a housing part of the tool appliance.

5. Tool appliance according to one of the preceding claims, **characterised in that** the neck section (24) has a groove (38) which is continuous in the peripheral direction, opens radially outwards and forms the receiving means (40) and the width of which substantially corresponds to the thickness of that edge section (42) of the disc-shaped part (28) which delimits the clearance (26) which is open at the edge, so that said edge section (42) can be received within said groove (38).

6. Tool appliance according to one of the preceding claims, **characterised in that** the axial extension of the neck section (24) is only 3 to 10 mm, particularly 3 to 8 mm and, more particularly, 3 to 6 mm.

7. Tool appliance according to one of the preceding claims, **characterised in that** the axial extension of the neck section (24) is smaller than the axial extension of a gear wheel on the output side, in particular a crown wheel (10), belonging to an angular gear arrangement, and the neck section (24) surrounds said gear wheel radially on the outside.

8. Tool appliance according to one of Claims 1 to 7, **characterised in that** there are constructed on the edge part (30) of the protective hood (22) a number of clearances or depressions (34) which succeed one another in the peripheral direction (36) an with which the loading or blocking means (46) interacts.

9. Tool appliance according to Claim 8, **characterised in that** the edge art (30) of the protective hood (22) is bent radially inwards at right angles under the grinding tool, the clearances or depressions (34) are constructed in the region (32) which is bent at right angles.

10. Tool appliance according to one of the preceding claims, **characterised in that** the clearances or depressions (34) on the edge part (30) of the protective hood (22) formed by stamped portions.

11. Tool appliance according to Claim 10, **characterised in that** the clearances or depressions (34) are constructed on the edge part (30) of the protective hood (22), namely on a free edge section.

12. Tool appliance according to one of the preceding claims, **characterised in that** the loading or blocking means (46) is spring-pretensioned.

13. Tool appliance according to one of the preceding claims, **characterised in that** the loading or blocking means (46) engages, in the axial and/or radial direction, in clearances or depressions (34) in the disc-shape part (28) or in the edge part (30) of the protective hood (22).

14. Tool appliance according to one of the preceding claims, **characterised in that** the loading or blocking means (46) comprises an engaging part which can be actuated manually and without a tool and which can be brought, by actuation against spring-pretensioning, out of engagement with the protective hood (22), so that said protective hood can be twisted.

## Revendications

1. Machine-outil motorisée, en particulier meuleuse d'angle (2), comportant un carter de machine contenant les composants électro-motorisés et une partie de carter pour contenir les éléments de l'entraînement, avec un arbre moteur (6) et une broche porte-outil (12), dans laquelle, un outil rotatif entraîné (16) peut être entraîné par la broche porte-outil (12), et est au moins partiellement entouré d'un capot de protection (22), qui peut être monté et démonté de la machine-outil indépendamment de l'outil et peut être disposé dans diverses positions angulaires, dans laquelle le capot de protection (22) comprend une partie en forme de disque (28), essentiellement situé dans le plan de l'outil (16) et une pièce de bord (30) disposée radialement et à l'extérieur en entourant le bord de l'outil (16), dans laquelle la partie en forme de disque (28) du capot de protection (22) comporte un évidement à bord ouvert (26) et peut être essentiellement coulissée dans un plan dans la position de montage appropriée vers une section diamétrale (24) de la machine-outil, où la section diamétrale (24) peut alors étre engagée dans l'évidement à bord ouvert (26) de la partie en forme de disque (28), et dans laquelle la section diamétrale (24) comporte une découpe de bordure (42) de la partie en forme de disque (28) du capot de protection (22), traversante ou interrompue, en forme de nervure (40) selon sa direction périphérique, de telle manière que la découpe de bordure (42) de la partie en forme de disque (28), lors du coulissement sur la section diagonale (24), s'engage dans le moyen récepteur (40), qu'ainsi le capot de protection (22) est maintenu dans la découpe diamétrale (24) par ajustage selon une direction axiale, et le capot de protection (22) étant ainsi sécurisé dans sa position de montage par un moyen de contrainte ou de verrouillage (46) dans une direction périphérique (36) et dans une direction radiale, bloqué en position contre une rotation, **caractérisée en ce que** le moyen de contrainte ou de verrouillage (46) agit sur la pièce de bord (30) du capot de protection (22).

2. Machine-outil selon la revendication 1, **caractérisée en ce que** l'évidement à bord ouvert (26) a un angle d'ouverture compris entre 120° et 180°, en particulier entre 140° et 170°, en particulier entre 150° et 170°.

3. Machine-outil selon la revendication 1 ou la revendication 2, **caractérisée en ce que** la découpe de bordure (42) de la partie en forme de disque (28) qui délimite l'évidement à bord ouvert (26) se situe dans le même plan que le reste de la partie en forme de disque (28) du capot de protection (22).

4. Machine-outil selon la revendication 1, 2 ou 3, **caractérisée en ce que** la découpe médiane (24) est constituée par une partie du carter de la machine-outil.

5. Machine-outil selon l'une des revendications précédentes, **caractérisée en ce que** la découpe diagonale (24) comporte une nervure ouverte (38) traversant radialement le secteur périphérique, constituant le moyen récepteur (40) et dont la largueur correspond sensiblement à l'épaisseur de la découpe de bordure (42) de la partie en forme de disque (28) délimitant l'évidement à bord ouvert (26), de telle manière que la découpe de bordure (42) peut étre engagée dans la nervure (38).

6. Machine-outil selon l'une des revendications précédentes, **caractérisée en ce que** l'extension axiale de la découpe diagonale (24) a entre 3 et 10mm, en particulier entre 3 et 8mm, en particulier entre 3 et 6mm.

7. Machine-outil selon l'une des revendications précédentes, **caractérisée en ce que** l'extension axiale de la découpe diagonale (24) est plus petite que l'extension axiale d'une roue d'entraînement située du côté de la transmission, en particulier du pignon cloche (10) d'un dispositif d'entraînement de renvoi d'angle et la découpe diagonale (24) qui entoure radialement à l'extérieur la roue dentée.

8. Machine-outil selon les revendications 1 à 7, **caractérisée en ce que** la pièce de bord (30) du capot de protection (22) comporte plusieurs évidements ou renfoncements (34) successifs dans le sens périphérique (36) avec lesquels le moyen de contrainte ou de verrouillage (46) coopère.

9. Machine-outil selon la revendication 8, **caractérisée en ce que** la pièce de bord (30) du capot de protection (22) est coudée radialement vers l'intérieur en dessous de l'outil de meulage et que les évidements ou renfoncements (34) se situent dans la zone coudée (32).

10. Machine-outil selon l'une des revendications précédentes, **caractérisée en ce que** les évidements ou renfoncements (34) sont formés dans la pièce de bord (30) du capot de protection (22) par matriçage.

11. Machine-outil selon la revendication 10, **caractérisée en ce que** les évidements ou renfoncements (34) sont disposés dans la pièce de bord (30) du capot de protection (22), et en particulier le long d'un rebord libre.

12. Machine-outil selon l'une des revendications précédentes, **caractérisée en ce que** le moyen de contrainte ou de verrouillage (46) est contraint par un ressort.

13. Machine-outil selon l'une des revendications précédentes, **caractérisée en ce que** le moyen de contrainte ou de verrouillage (46) est agencé pour s'engager radialement ou axialement dans des évidements ou renfoncements (34) de la partie en forme de disque (28) ou la pièce de bord (30) du capot de protection (22).

14. Machine-outil selon l'une des revendications précédentes, **caractérisée en ce que** le moyen de contrainte ou de verrouillage (46) comporte une pièce d'engagement manuel ou mécanique, qui peut être débottée à l'encontre de la contrainte du ressort, par rapport au capot de protection (22), pour que le capot de protection puisse être tourné.
